# EUROPÄISCHE PATENTSCHRIFT

(11) **EP 1 703 226 B1**
(45) Veröffentlichungstag und Bekanntmachung des Hinweises auf die Patenterteilung: **27.07.2011**
(21) Anmeldenummer: 05112088.9
(22) Anmeldetag: 14.12.2005
(51) Int. Cl.: F24H 1/26, F24H 9/00

(54) **Wärmetauscher mit optimierten Wärmeübertragungselementen**
Heat exchanger with optimized heat transfer elements
Echangeur de chaleur avec des éléments échangeur de chaleur optimisés

(30) Priorität: 02.02.2005 DE 102005004740
(43) Veröffentlichungstag der Anmeldung: 20.09.2006
(73) Patentinhaber: ROBERT BOSCH GMBH, 70442 Stuttgart (DE)
(72) Erfinder: Schmuker, Franz, 73117, Wangen (DE); Schaefer, Albrecht, 70771, Leinfelden-Echterdingen (DE); Hosch, Manfred, 73669, Lichtenwald (DE)

(56) Entgegenhaltungen:
- EP-A- 1 136 764
- EP-A- 1 424 528
- DE-U1- 9 017 405
- FR-A- 957 533
- US-A- 1 855 777

## Beschreibung

Die Erfindung betrifft einen Wärmetauscher mit optimierten Wärmeübertragungselementen für die Übertragung von Wärme aus einem Verbrennungsgas durch eine wärmeübertragende Wand auf an der Außenseite der Wand in Strömungskanälen strömenden Heizungswasser nach dem Oberbegriff des Anspruchs 1.

### Stand der Technik

Aus DE 103 06 699 A1 ist ein Wärmetauscher mit rippen- und stiftförmigen Wärmeübertragungselementen für die Übertragung von Wärme aus einem Verbrennungsgas durch eine Wand zu einem auf der Außenseite der Wand in Strömungskanälen strömenden Heizungswasser bekannt. Die rippen- und stiftförmigen Wärmeübertragungselemente sind dabei an der Innenseite der Wand gegenüberliegend angeordnet und verlaufen dabei in eine einzige Richtung. Im oberen Bereich des Wärmeübertragers ist eine Brennkammer ausgebildet, in der das Brenngas eines Brenners verbrannt wird. An die Brennkammer schließen sich in Strömungsrichtung des Verbrennungsgases in einer Reihe ausgebildete rippenförmige Wärmeübertragungselemente an. In Strömungsrichtung des Verbrennungsgases anschließend sind mehrere Reihen von stiftförmigen Wärmeübertragungselementen ausgebildet, wobei die stiftförmigen Wärmeübertragungselemente der einzelnen Reihen versetzt zueinander angeordnet sind. In Strömungsrichtung hinter den stiftförmigen Wärmeübertragungselementen befinden sich in mehreren Reihen hintereinander angeordnete weitere stiftförmige Wärmeübertragungselemente, die jedoch enger beabstandet sind als die vorgelagerten stiftförmigen Wärmeübertragungselemente.

Weiterhin ist aus der EP 1424 528 A1 ein Wärmetauscher mit Wärmeübertragungselementen bekannt, bei dem die Wärmeübertragungselemente an der Innenseite der wärmeübertragenden Wand angeformt sind und sich in einen vom Verbrennungsgas durchströmten Heizgaszug erstrecken. Dabei ist in einem Abschnitt des Heizgaszuges mindestens ein quer liegendes Wärmeübertragungselement mit einem Querschnitt ausgeführt, der quer zur Strömungsrichtung des Verbrennungsgases eine größere Ausdehnung aufweist als parallel zur Strömungsrichtung des Verbrennungsgases.

Aufgabe der vorliegenden Erfindung ist es, eine Erhöhung der Wärmeübertragungsleistung des Wärmetauschers zu erzielen, wobei unter Beachtung des geforderten Wirkungsgrades die Wärmefestigkeit der Wärmeübertragungselemente gewährleistet werden muss. Außerdem sollte wegen der einfachen gießtechnischen Herstellung des Wärmetauschers der Verlauf der Wärmeübertragungselemente in nur einer Richtung beibehalten werden.

### Vorteile der Erfindung

Die Aufgabe der Erfindung wird mit den kennzeichnenden Merkmalen des Anspruchs 1 gelöst. Durch die Ausbildung mindestens eines Wärmeübertragungselementes mit einer quer zur Strömungsrichtung des Verbrennungsgases größeren Ausdehnung als parallel zur Strömungsrichtung des Verbrennungsgases wird das Verhältnis von Oberfläche zu Wärmeleitquerschnitt verringert im Vergleich mit einem stiftförmigen Wärmeübertragungselement mit in senkrechter und waagerechter Richtung nahezu gleicher Ausdehnung. Die thermische Belastung der Wärmeübertragungselemente wird dabei verringert. Dadurch wird das Wärmeübertragungselement vor Überhitzung geschützt. Durch das quer zur Strömungsrichtung sich erstreckende Wärmeübertragungselement wird eine Strömungsumlenkung der Verbrennungsgase an dieser Stelle erzielt und dadurch die Verringerung des Wärmeübergangs an dem thermisch hoch belasteten Wärmeübertragungselement erreicht. Das quer zur Strömungsrichtung des Verbrennungsgases liegende Wärmeübertragungselement wirkt somit hauptsächlich zur Strömungsumlenkung des Verbrennungsgases. Die Strömung im Bereich der thermisch hoch belasteten Wärmeübertragungselemente wird durch ein teilweises Absperren des Strömungsquerschnittes an dieser Stelle stark gebremst. Dadurch verringert sich die Strömungsgeschwindigkeit und damit die Wärmeübergangszahl an den thermisch hoch belasteten Wärmeübertragungselementen. Durch die quer liegenden Wärmeübertragungselemente wird außerdem eine Umlenkung der Verbrennungsgase in weniger thermisch hoch belastete Bereiche des Wärmetauschers erzielt. Der wesentliche Vorteil der Erfindung besteht außerdem darin, dass die Strömungsleitgeometrie zur Erhöhung der Leistung des Wärmetauschers ohne zusätzliche Bauteile erreicht wird und durch angegossene rippen- und/oder stiftförmige Wärmeübertragungselemente realisierbar ist.

Durch die in den Unteransprüchen aufgeführten Maßnahmen sind vorteilhafte Weiterbildungen der Erfindung möglich. Als eine besonders zweckmäßige Ausführungsform hat sich eine Geometrie des quer liegenden Wärmeübertragungselements mit einem Querschnitt ergeben, der quer zur Strömungsrichtung des Verbrennungsgases eine mindestens doppelt so große Ausdehnung besitzt als parallel zur Strömungsrichtung des Verbrennungsgases. Als weiterhin zweckmäßig hat sich herausgestellt, dass dem quer liegenden Wärmeübertragungselement in Strömungsrichtung des Verbrennungsgases ein sich in Strömungsrichtung erstreckendes verlängertes rippenförmiges Wärmeübertragungselement vorgelagert ist. Dadurch wird dem thermisch hochbelasteten quer liegenden Wärmeübertragungselement ein weiteres Wärmeübertragungselement mit ebenfalls günstigem Verhältnis von Oberfläche und Wärmeleitquerschnitt zugeordnet, so dass dadurch der Wärmeübergang in dieser Stelle noch weiter verringert und eine Überhitzung der Wärmeübertragungselemente an dieser Stelle vermieden wird. Gemäß der Erfindung weist das quer liegende Wärmeübertragungselement entgegen der Strömungsrichtung eine muldenförmige Oberfläche auf, wobei die muldenförmige Oberfläche im Wesentlichen ein negatives Abbild der gegenüberliegenden Oberfläche des vorgelagerten verlängerten rippenförmigen Wärmeübertragungselements ist. Eine wesentliche Erhöhung der Wärmeübertragungsleistung wird erzielt, wenn in einer senkrecht zur Strömungsrichtung des Verbrennungsgases liegenden Ebene des Heizgaszuges vier quer liegende Wärmeübertragungselemente angeordnet sind, wobei sich jeweils zwei quer liegende Wärmeübertragungselemente von der gegenüberliegenden Seite der wärmeübertragenden Wand aus in gleicher Richtung erstrecken. Außerdem ist es zweckmäßig, wenn benachbart zu den quer liegenden Wärmeübertragungselementen der Strömungsquerschnitt des Heizgaszuges in Richtung niedrig belasteter thermischer Bereiche des Wärmeübertragers erweitert ausgeführt wird. Besonders vorteilhafte ist, wenn der Wärmetauscher gießtechnisch aus einem metallischen Werkstoff hergestellt wird und wenn zumindest das quer liegende Wärmeübertragungselement an die wärmeübertragende Wand angegossen ist.

### Ausführungsbeispiel

Ein Ausführungsbeispiel der Erfindung ist in der Zeichnung dargestellt und in der nachfolgenden Beschreibung näher erläutert. Es zeigen:
- Figur 1: einen Längsschnitt durch einen erfindungsgemäßen Wärmetauscher,
- Figur 2: einen Schnitt nach der Linie II-II in Figur 1 und

- Figur 3: eine vergrößerte Schnittdarstellung durch ein quer liegendes Wärmeübertragungselement.

Der in Figur 1 dargestellte Wärmetauscher für ein Heizgerät, insbesondere für ein Brennwertgerät, weist einen Grundkörper 10 mit einer wärmeübertragenden Wand 11 sowie mit einer brennerseitigen Öffnung 15 und einer abgasseitigen Öffnung 16 auf. In die brennerseitigen Öffnung 15 wird ein nicht dargestellter Brenner eingesetzt, in dem ein Brenngas/Luftgemisch verbrannt wird. Der sich an den Brenner anschließende Raum innerhalb des Grundkörpers 10 bildet eine Brennkammer 17 aus, in der vom Brenner das Brenngas/Luftgemisch verbrannt wird. An die Brennkammer 17 schließt sich innerhalb des Grundkörpers 10 ein Heizgaszug 19 an, durch den das Verbrennungsgas bis zur abgasseitigen Öffnung 16 strömt.

An der Innenseite der wärmeübertragenden Wand 11 sind Wärmeübertragungselemente angeordnet, die in den Heizgaszug 19 hineinragen und auf die später noch näher eingegangen wird. An der Außenseite der wärmeübertragenden Wand 11 verläuft wendelförmig eine grabenförmige Vertiefung 23, die am Grundkörper 10 nach außen hin zunächst offen ist. Zum Verschließen der nach außen hin offenen Vertiefung 23 ist der Grundkörper von einem nicht dargestellten Mantel umgeben, sodass die grabenförmige Vertiefung 23 einen wendelförmig verlaufenden Strömungskanal für Heizungswasser eines nicht dargestellten Heizkreises des Heizgerätes bildet.

Der Grundkörper 10 ist Leichtmetall-Gussteil, vorzugsweise ein Aluminium-Sandguss-Bauteil, das sich aufgrund seiner Korrosionsbeständigkeit sowie Wärmeaufnahmefähigkeit und Wärmeleitfähigkeit besonders als Material für Wärmetauscher von Heizgeräten eignet. Der Grundkörper 10 ist mit einem kreisförmigen Querschnitt ausgeführt und verläuft in Strömungsrichtung des Verbrennungsgases mit abnehmendem Durchmesser leicht konisch. Es ist aber genauso denkbar, den Grundkörper 10 zylindrisch oder mit einem ovalen Querschnitt auszuführen.

Die in den Heizgaszug 19 hineinragenden Wärmeübertragungselemente weisen verschiedene Querschnittsformen auf, wobei die verschiedenen Querschnittsformen in unterschiedlichen Abschnitten 31, 32 und 33 des Heizgaszuges 19 angeordnet sind. In dem an die Brennkammer 17 in Strömungsrichtung des Verbrennungsgases sich anschließenden ersten Abschnitt 31 sind in Strömungsrichtung erstreckende rippenförmige Wärmeübertragungselemente 34 sowie bspw. vier verlängerte rippenförmige Wärmeübertragungselement 40 ausgebildet. Im sich daran anschließenden zweiten Abschnitt 32 sind stiftförmige Wärmeübertragungselemente 35 sowie bspw. vier quer liegende Wärmeübertragungselemente 50 angeordnet. In dem sich an den zweiten Abschnitt anschließenden dritten Abschnitt 33 befinden sich weitere stiftförmige Wärmeübertragungselemente 36.

Die verlängerten rippenförmigen Wärmeübertragungselemente 40 sind aus einem rippenförmigen Wärmeübertragungselement 34 und einem sich anschließenden stiftförmigen Wärmeübertragungselement 35 geformt, wobei beim Übergang vom rippenförmigen Wärmeübertragungselement zum stiftförmigen Wärmeübertragungselement eine beiderseitige Einkerbung ausgebildet ist. Die weiteren stiftförmigen Wärmeübertragungselemente 36 weisen einen Querschnitt mit einer entgegen der Strömung weisenden gewölbten Oberfläche und einer in Strömungsrichtung weisenden ebenen Oberfläche auf.

Die im ersten Abschnitt 31 angeordneten verlängerten rippenförmigen Wärmeübertragungselemente 40 sind den im zweiten Abschnitt 32 angeordneten quer liegenden Wärmeübertragungselementen 50 in Strömungsrichtung vorgelagert. Die quer liegenden Wärmeübertragungselemente 50 weisen gemäß Figur 3 einen Querschnitt auf, der an seiner Außenkontur im Wesentlichen auf zwei benachbarte stiftförmige Wärmeübertragungselemente 35 zurückgeht, die miteinander verbunden sind, wobei dazwischen eine Oberfläche mit einer muldenförmigen Vertiefung 51 ausgebildet ist, die im Wesentlichen an die Form der gegenüberliegenden Oberfläche des vorgelagerten verlängerten rippenförmigen Wärmeübertragungselements 40 angepasst ist. Die stromab ausgebildete Oberfläche des quer liegenden Wärmeübertragungselements 50 ist mit zwei Abflachungen 52 versehen, zwischen denen mittig eine Einkerbung 53 ausgebildet ist.

Die verschiedenen Wärmeübertragungselemente sind jeweils an der Innenseite der wärmeübertragenden Wand 11 angeformt und erstrecken sich jeweils von der gegenüberliegenden Seite der wärmeübertragenden Wand 11 in eine einzige Richtung (Figur 2). Dabei sind die verschiedenen Wärmeübertragungselemente gießtechnisch zusammen mit dem Wärmetauscher hergestellt, so dass zumindest die quer liegenden Wärmeübertragungselemente 50 und die verlängerten rippenförmigen Wärmeübertragungselemente 40 an die wärmeübertragende Wand 11 angegossen sind. Im Zentrum des Grundkörpers ist ein Hohlraum 38 vorhanden, in den ein nicht dargestellter Verdrängungskörper eingesetzt wird, durch den das Verbrennungsgas in Richtung des zwischen den Wärmeübertragungselementen ausgebildeten Heizgaszuges 19 abgedrängt wird.

## Patentansprüche

1. Wärmetauscher mit Wärmeübertragungselementen für die Übertragung von Wärme aus einem Verbrennungsgas durch eine wärmeübertragende Wand (11) auf an der Außenseite der wärmeübertragenden Wand (11) in Strömungskanälen strömendes Heizungswasser, wobei die Wärmeübertragungselemente an der Innenseite der wärmeübertragenden Wand (11) angeformt sind und sich in einen vom Verbrennungsgas durchströmten Heizgaszug (19) erstrecken, und wobei in einem Abschnitt des Heizgaszuges (19) mindestens ein quer liegendes Wärmeübertragungselement (50) mit einem Querschnitt ausgeführt ist, der quer zur Strömungsrichtung des Verbrennungsgases eine größere Ausdehnung aufweist als parallel zur Strömungsrichtung des Verbrennungsgases,
**dadurch gekennzeichnet, dass** das quer liegende Wärmeübernagungselement (50) entgegen der Strömungsrichtung des Verbrennungsgases eine Oberfläche mit einer muldenförmigen Vertiefung (51) aufweist.

2. Wärmetauscher nach Anspruch 1,
**dadurch gekennzeichnet, dass** die Oberfläche der muldenförmigen Vertiefung (51) im Wesentlichen ein negatives Abbild einer gegenüberliegenden Oberfläche eines in Strömungsrichtung vorgelagerten Wärmeübertragungselements ist.

3. Wärmetauscher nach Anspruch 1 oder 2,
**dadurch gekennzeichnet, dass** das quer liegende Wärmeübertragungselement (50) stromab eine Oberfläche mit zwei Abflachungen (52) aufweist, zwischen denen mittig eine Einkerbung (53) ausgebildet ist.

4. Wärmetauscher nach einem der vorhergehenden Ansprüche,
**dadurch gekennzeichnet, dass** in einer senkrecht zur Strömungsrichtung des Verbrennungsgases liegenden Ebene des Heizgaszuges (19) vier quer liegende Wärmeübertragungselemente (50) angeordnet sind, wobei sich jeweils zwei quer liegende Wärmeübertragungselemente (50) von der gegenüberliegenden wärmeübertragenden Seite der wärmeübertragenden Wand (11) aus in gleicher Richtung erstrecken.

5. Wärmetauscher nach einem der vorhergehenden Ansprüche,
**dadurch gekennzeichnet, dass** dem quer liegenden Wärmeübertragungselement (50) in Strömungsrichtung des Verbrennungsgases ein sich in Strömungsrichtung erstrecendes verlängertes rippenförmiges Wärmeübertragungselement (40) vorgelagert ist.

6. Wärmetauscher nach einem der vorhergehenden Ansprüche,
**dadurch gekennzeichnet, dass** benachbart zu den quer liegenden Wärmeübertragungselementen (50) der Strömungsquerschnitt des Heizgaszuges (19) in Richtung niedrig belasteter thermischer Bereiche des Wärmeübertragers erweitert ausgeführt ist.

7. Wärmetauscher nach einem der vorhergehenden Ansprüche,
**dadurch gekennzeichnet, dass** der Wärmetauscher gießtechnisch aus einem metallischen Werkstoff hergestellt ist und dass zumindest das quer liegende Wärmeübertragungselement (50) an die wärmeübertragende Wand (11) angegossen ist.

## Claims

1. A heat exchanger having heat transfer elements for the transfer of heat from a combustion gas through a heat-transferring wall (11) to heating water flowing in flow channels on the outer side of the heat-transferring wall (11), wherein the heat-transfer elements are formed on the inner side of the heat-transferring wall (11) and extend in a heating gas flue (19) through which the combustion gas flows and wherein in one section of the heating gas flue (19), at least one transverse heat-transfer element (50) is designed with a cross-section which has a greater expansion transverse to the flow direction of the combustion gas than parallel to the flow direction of the combustion gas, **characterised in that** the transverse heat-transfer element (50) has a surface having a trough-shaped recess (51) in the direction opposite to the flow direction of the combustion gas.

2. The heat exchanger according to claim 1, **characterised in that** the surface of the trough-shaped recess (51) is substantially a negative image of an opposite surface of an upstream heat-transfer element in the flow direction.

3. The heat exchanger according to claim 1 or 2, **characterised in that** the transverse heat-transfer element (50) downstream has a surface having two flattened sections (52) between which an indentation (53) is formed centrally.

4. The heat exchanger according to any one of the preceding claims, **characterised in that** in a plane of the heating gas flue (19) located perpendicular to the flow direction of the combustion gas, four transverse heat-transfer elements (50) are located, wherein respectively two transverse heat transfer elements (50) extend from the opposite heat-transferring side of the heat-transferring wall (11) in the same direction.

5. The heat exchanger according to any one of the preceding claims, **characterised in that** an extended fin-shaped heat-transfer element (40) extending in the flow direction is mounted upstream of the transverse heat transfer element (50) in the flow direction of the combustion gas.

6. The heat exchanger according to any one of the preceding claims, **characterised in that** adjacent to the transverse heat transfer elements (50), the flow cross-section of the heating gas flue (19) is expanded in the direction of the low-loaded thermal regions of the heat exchanger.

7. The heat exchanger according to any one of the preceding claims, **characterised in that** the heat exchanger is made from a metal material by casting and that at least the transverse heat-transfer element (50) is cast onto the heat-transferring wall (11).

## Revendications

1. Echangeur de chaleur comprenant des éléments de transmission de chaleur pour la transmission de chaleur provenant d'un gaz de combustion par une paroi (11) thermoconductrice à de l'eau de chauffage circulant sur le côté extérieur de la paroi (11) thermoconductrice dans des canaux d'écoulement, les éléments de transmission de chaleur étant formés sur le côté intérieur de la paroi (11) thermoconductrice et s'étendant dans un passage de gaz de chauffage (19) traversé par du gaz de combustion, et au moins un élément de transmission de chaleur (50) situé en travers étant réalisé dans un tronçon du passage de gaz de chauffage (19) avec une section qui présente, transversalement au sens d'écoulement du gaz de combustion, une extension plus grande que parallèlement au sens d'écoulement du gaz de combustion, **caractérisé en ce que** l'élément de transmission de chaleur (50) situé en travers présente transversalement au sens d'écoulement du gaz de combustion une surface avec une cavité (51) en forme de cuvette.

2. Echangeur de chaleur selon la revendication 1, **caractérisé en ce que** la surface de la cavité (51) en forme de cuvette est pour l'essentiel une représentation négative d'une surface opposée d'un élément de transmission de chaleur placé en amont dans le sens d'écoulement.

3. Echangeur de chaleur selon la revendication 1 ou 2, **caractérisé en ce que** l'élément de transmission de chaleur (50) situé en travers présente en aval une surface avec deux parties aplaties (52) entre lesquelles est formée au centre une entaille (53).

4. Echangeur de chaleur selon l'une quelconque des revendications précédentes, **caractérisé en ce que** quatre éléments de transmission de chaleur (50) situés en travers sont disposés dans un plan, agencé perpendiculairement au sens d'écoulement du gaz de combustion, du passage de gaz de chauffage (19), sachant qu'a chaque fois deux éléments de transmission de chaleur (50) situés en travers s'étendent depuis le côté opposé et thermoconducteur de la paroi (11) thermoconductrice dans la même direction.

5. Echangeur de chaleur selon l'une quelconque des revendications précédentes, **caractérisé en ce qu'**un élément de transmission de chaleur (40) en forme de nervure, allongé et s'étendant dans le sens d'écoulement, est monté en avant de l'élément de transmission de chaleur (50) situé en travers dans le sens d'écoulement du gaz de combustion.

6. Echangeur de chaleur selon l'une quelconque des revendications précédentes, **caractérisé en ce que**, au voisinage des éléments de transmission de chaleur (50) situés en travers, la section d'écoulement du passage de gaz de chauffage (19) est réalisée de façon élargie dans le sens de zones thermiques faiblement sollicitées de l'échangeur de chaleur.

7. Echangeur de chaleur selon l'une quelconque des revendications précédentes, **caractérisé en ce que** l'échangeur de chaleur est fabriqué par coulée à base d'un matériau métallique et **en ce qu'**au moins l'élément de transmission de chaleur (50) situé en travers est lié par fusion à la paroi (11) therconductrice.
